# FASCICULE DE BREVET EUROPEEN

(11) **EP 3 420 842 B1**
(45) Date de publication et mention de la délivrance du brevet: **26.04.2023**
(21) Numéro de dépôt: 18178601.3
(22) Date de dépôt: 19.06.2018
(51) Int. Cl.: A44C 17/04, A44C 5/00, A44C 17/02, A44C 9/00

(54) **BIJOU, ENSEMBLE DE BIJOUX ET PROCÉDÉ DE FABRICATION D'UN BIJOU**
SCHMUCKSTÜCK, GESAMTHEIT VON SCHMUCKSTÜCKEN UND HERSTELLUNGSVERFAHREN EINES SCHMUCKSTÜCKS
PIECE OF JEWELLERY, JEWELLERY ASSEMBLY AND METHOD FOR MANUFACTURING A PIECE OF JEWELLERY

(30) Priorité: 27.06.2017 FR 1755894
(43) Date de publication de la demande: 02.01.2019
(73) Titulaire: H.T. CONSULTANT, S.à.r.l., 2450 Luxembourg (LU); LANDAIS, Eric, 92300 Levallois-Perret (FR); VOLEVATCH, Serge, 75013 Paris (FR)
(72) Inventeur: KREL, Serge, L-2450 LUXEMBOURG (LU); COHEN-BARANÈS, Florence, Sophie, 75016 PARIS (FR); KIM, Sunghee, 043044 SÉOUL (KR)
(74) Mandataire: Ipside

(56) Documents cités:
- DE-U1-202009 012 437
- JP-A- H1 071 010
- JP-A- H09 173 472
- US-A1- 2007 095 105
- US-A1- 2008 168 800
- US-A1- 2009 071 192
- US-A1- 2011 219 820
- US-A1- 2016 157 570

## Description

La présente invention concerne un bijou, un ensemble de bijoux et se rapporte également à un procédé de fabrication d'un tel bijou.

La lithothérapie est une médecine non conventionnelle qui cherche à soigner par le biais de cristaux. Plus précisément, la lithothérapie est une médecine douce qui se sert de l'énergie des pierres pour rééquilibrer et réharmoniser l'organisme. La lithothérapie utilise entres autres, sept zones du corps, appelées chakras, par lesquelles les échanges énergétiques ont lieu.

Selon les praticiens de cette médecine, les cristaux émettent naturellement une « résonance » ou une « vibration » singulière capable d'améliorer le bien-être de la personne à son contact ou à proximité. La lithothérapie a une action rapide et sans effets secondaires. En outre, la lithothérapie est efficace pour tous, adultes et enfants.

Bien qu'il n'y ait pas de preuves scientifiques de l'efficacité de cette thérapie ou de l'existence d'une « énergie » spécifique aux cristaux, de nombreuses personnes pratiquent la lithothérapie.

Il est à noter que la zone de portée des cristaux augmente avec la taille du cristal et la durée d'exposition au cristal. Aussi, il est souhaitable que le pratiquant de la lithothérapie puisse bénéficier d'un contact prolongé avec un cristal ou les cristaux le plus grand possible.

Pour cela, il est connu que ces personnes portent sur elles de telles pierres sous forme de bague, pendentif, de collier, de bracelet.

Le document JP H10 71010 A décrit un bijou comportant au moins une première pierre sertie sur la face interne et en contact avec la peau du porteur selon le préambule de la revendication 1.

Toutefois, la grosseur des pierres attise la convoitise des voleurs et ces personnes sont souvent victimes de vol.

Il existe donc un besoin pour un bijou permettant de pratiquer la lithothérapie tout en garantissant la sécurité du porteur du bijou.

Pour cela, la présente description porte notamment sur un bijou destiné à un porteur pour lequel il est défini une position de port, le bijou comportant au moins une première pierre sertie, chaque première pierre sertie étant en contact avec la peau du porteur et étant invisible pour un observateur regardant le porteur lorsque le bijou est dans la position de port.

Selon la présente invention, un bijou est fourni selon la revendication 1 et son procédé de fabrication est fourni selon la revendication 7. Des modes de réalisation préférés de l'invention sont fournis selon les revendications dépendantes.

D'autres caractéristiques et avantages de l'invention apparaîtront à la lecture de la description qui suit de modes de réalisation de l'invention, donnée à titre d'exemple uniquement et en référence aux dessins qui sont :
- figure 1, une vue de côté d'un exemple de bague,
- figure 2, une vue d'une partie interne de la bague de la figure 1,
- figure 3, une vue agrandie d'une partie de la figure 1,
- figure 4, une vue de côté d'un autre exemple de bague,
- figure 5, une vue de côté d'encore un autre exemple de bague, et
- figure 6, une vue de côté selon encore un autre exemple de bague ne formant pas partie de l'invention.

Une bague 10 est représentée sur les figures 1 à 3.

La bague 10 est destinée à être portée par le doigt d'un porteur.

La bague 10 comporte un support 12.

La bague 10 comporte une face externe 14 et une face interne 16.

Il est défini une position de port pour la bague 10. La position de port correspond à une position pour laquelle la face interne 16 est invisible pour un observateur regardant le porteur à l'oeil nu.

A contrario, dans la position de port, la face externe 14 est visible. La face externe 14 est destinée à être esthétique. En ce sens, la face externe 14 est qualifiable de « face ornementale ».

Le support 12 comporte un corps de bague 18, deux épaules 20, 22 et un chaton 24.

Le support 12 présente une forme annulaire aplatie au niveau des épaules 20, 22 et du chaton 24.

Le corps de bague 18 présente la forme d'une partie d'anneau s'étendant entre une première extrémité et une deuxième extrémité.

Du fait d'une telle forme, le corps de bague 18 est parfois dénommé cercle.

En l'espèce, le corps de bague 18 correspond à une portion d'anneau comprise entre 50% d'un anneau complet et 75% d'un anneau complet.

Le corps de bague 18 est réalisée en métal.

Par exemple, le corps de bague 18 est en or ou en argent.

Chaque épaule 20 et 22 est relié à une extrémité respective du corps de bague 18.

Chaque épaule 20 et 22 est également reliée au chaton 24.

Les épaules 20 et 22 présentent la forme de plaque.

Dans l'exemple proposé, les épaules 20 et 22 sont réalisées dans le même matériau que le corps de bague 18.

En variante, les épaules 20 et 22 sont réalisées avec plusieurs matériaux.

Le chaton 24 présente également la forme d'une plaque pour laquelle un plan dans laquelle la plaque s'étend est défini. La direction normale au plan est notée direction normale N dans la suite de la présente description.

De même que pour les épaules 20 et 22, le chaton 24 est réalisée dans le même matériau que le corps de bague 18.

Le chaton 24 comporte une partie de la face externe 14 et une partie de la face interne 16. Dans ce qui suit, la partie de la face externe 14 est appelée partie externe 26 alors que la partie de la face interne est dénommée partie interne 28.

La partie externe 26 est usuellement la partie la plus travaillée de la face externe 14.

En l'espèce, la partie externe 26 est pourvue d'une pierre 30.

La pierre 30 est qualifiée dans la suite de pierre externe 30. Le terme « externe » dans ce contexte renvoie à la position de la pierre et plus précisément au fait que la pierre externe 30 soit visible pour un observateur extérieur dans la position de port.

Dans un tel cas, le chaton 24 est parfois dénommé « tête de bague ».

En variante, la partie externe 26 présente un motif gravé.

La pierre externe 30 est sertie dans la partie externe 26.

En bijouterie, le sertissage est une technique de fixation des pierres.

En l'espèce, le sertissage est un sertissage-griffe.

Des griffes (trois dans la figure) maintenant la pierre externe 30 sont représentées sur la figure 3.

Dans le cas proposé, la pierre externe 30 est positionnée au centre du chaton 24.

Par exemple, la pierre externe 30 est un diamant.

Comme visible sur les figures 2 et 3, la face interne 16 est munie de deux pierres, une première pierre 32 et une deuxième pierre 34.

Les première pierre 32 et deuxième pierre 34 sont également qualifiées de pierres internes 32 et 34 par opposition à la pierre externe 30. Le terme « interne » dans ce contexte renvoie à la position de la pierre et plus précisément au fait qu'une pierre interne 32, 34 n'est pas visible pour un observateur extérieur dans la position de port de la bague 10.

Dans l'exemple représenté, c'est la partie interne 28 qui comporte les deux pierres internes 32 et 34.

Chaque pierre interne 32 et 34 est sertie dans la partie interne 28.

En l'espèce, le sertissage est tel que chaque pierre interne 32 et 34 dépasse de la partie interne 28.

Plus précisément, chaque pierre interne 32 et 34 comporte une première partie enchâssée dans le chaton 24 et une deuxième partie dépassant du chaton 24. La deuxième partie comporte une portion extrémale supérieure. Il est défini une distance entre la portion extrémale supérieure et la partie interne 28. La distance est prise selon la direction normale N est dénommée distance de dépassement e.

De manière générale, la distance de dépassement e est définie comme la distance la plus élevée entre un point de la deuxième partie dépassant du chaton 24 et le projeté orthogonale du point sur la partie interne 28.

La distance de dépassement e est comprise entre 100 µm (micromètres) et 300 µm.

Dans le cas de figure représenté, les deux pierres internes 32 et 34 sont positionnées de manière symétrique par rapport à la pierre externe 30.

La distance entre les deux pierres internes 32 et 34 (prise par rapport à leur centre) est comprise entre 2 mm et 20 mm.

En outre, les trois pierres 30, 32 et 34 présentent des axes centraux coplanaires.

Les dimensions des pierres internes 32 et 34 sont les mêmes.

Notamment, la portion extrémale supérieure est un disque présentant un diamètre compris entre 500 µm (micromètres) et 5 mm.

Au moins une pierre interne 32 et 34 est une pierre utilisée en lithothérapie.

Dans l'exemple décrit, chaque pierre interne 32 et 34 est une pierre utilisée en lithothérapie.

La pierre interne 32 et 34 est ainsi réputée pour avoir une action bénéfique pour le porteur de la bague 10.

Dans la figure proposée, chaque pierre interne 32 et 34 est un diamant.

En position de port, chaque pierre interne 32 et 34 est en contact avec la peau du porteur.

Par ailleurs, chaque pierre interne 32 et 34 est invisible pour un observateur regardant le porteur lorsque la bague 10 est dans la position de port.

Une utilisation de la bague 10 est maintenant décrite.

La bague 10 est mise par le porteur dans la position de port.

Dans la position de port, chaque pierre interne 32 et 34 est en contact avec le doigt du porteur.

Chaque pierre interne 32 et 34 reste invisible pour un observateur regardant le porteur.

Une telle bague 10 permet de maintenir, dans la position de port, au moins une pierre 32, 34 en contact avec le doigt du porteur.

Cela permet au porteur de pratiquer la lithothérapie.

En outre, comme les pierres internes 32 et 34 ne sont pas visibles, les voleurs ne sont pas tentés par le vol de la bague 10, ce qui augmente la sécurité du porteur.

Il est à noter que l'effet est obtenu indépendamment de la face externe 14.

Dans certains modes de réalisation, la face externe 14 est munie d'un autre type de pierre externe 30.

Par exemple, la pierre externe 30 est une pierre précieuse ou une pierre semi-précieuse.

Dans d'autres modes de réalisation, la face externe 14 est munie d'une pluralité de pierres.

Selon encore d'autres modes de réalisations, la face externe 14 est dépourvue de pierre.

La face externe 14 peut notamment être réalisée avec plusieurs matériaux.

La bague 10 est, en outre, aisée à réaliser puisqu'il suffit de fournir des pierres et de sertir ces pierres sur la face interne 16.

Un procédé de fabrication de la bague 10 est applicable sur une bague nouvelle ou sur une ancienne bague que le porteur souhaite transformer.

Notamment, cela permet de faire bénéficier à un utilisateur des effets de la lithothérapie en transformant des bijoux traditionnels, tels que des bagues de mariage.

A titre d'exemple, le bijou initial comporte déjà une ou plusieurs pierres visibles (diamant ou autre) et le procédé de fabrication transforme le bijou initial en sertissant des pierre (par exemple, trois pierres de couleur Bleu-Blanc-Rouge respectivement en saphir-diamant-rubis) pour que ces pierres soient en contact avec la peau du porteur et invisible pour un observateur regardant le porteur lorsque le bijou est dans la position de port. Le sertissage est effectué à l'intérieur du bijou et/ou pour une bague à l'extérieur à 3 heures ou 9 heures comme cela est décrit ci-après.

De multiples modes de réalisation sont possibles pour la face interne 16 et son ou ses pierres internes 32 et 34.

En particulier, il est envisageable de modifier pour au moins une des pierres internes 32, 34 l'un des paramètres suivants : le type de la pierre interne 32, 34 , la forme de la pierre interne 32, 34 , la couleur de la pierre interne 32, 34 , la position de la pierre interne 32, 34 par rapport à la face interne 16, l'agencement de la pierre interne 32, 34 par rapport à la ou les autre pierres 30, 32, 34 présentes dans la bague 10, le type de sertissage de la pierre interne 32, 34 dans la face interne 16.

Concernant le type de la pierre interne 32, 34, la pierre interne 32 et 34 est une pierre précieuse ou semi-précieuse.

Par exemple, le type de la pierre interne 32 et 34 est choisie parmi les pierres suivantes : améthyste, quartz, oeil de tigre, labradorite, aigue-marine, rubis, saphir et turquoise.

De préférence, le type de chaque pierre interne 32 et 34 est différent pour cumuler les effets bénéfiques pour le porteur de la bague 10.

Concernant la forme de la pierre interne 32 et 34, n'importe quelle forme est susceptible de convenir pourvu que ladite forme permette un sertissage de la pierre considérée.

Concernant la couleur de la pierre interne 32, 34, de multiples couleurs sont possibles.

Par exemple, dans l'exemple présenté, chaque pierre interne 32 et 34 est un diamant blanc ou un diamant coloré.

De préférence, la couleur de chaque pierre interne 32 et 34 est différente pour cumuler permettre au porteur de la bague 10 d'exploiter l'influence des « vibrations » qui seraient émises par les couleurs comme en chromathérapie. Par exemple, la couleur rouge est considérée comme un stimulant et un fortifiant.

Concernant la position de la pierre interne 32 et 34 par rapport à la face interne 16, Par exemple, la distance de dépassement e peut être variée autant que souhaité dans le rang entre 100 µm et 300 µm pourvu que les pierres internes 32 et 34 restent invisibles.

Concernant l'agencement de la pierre interne 32, 34 par rapport à la ou les autres pierres 30, 32, 34 présentes dans la bague 10, les pierres internes 32 et 34 et la pierre extérieure 30 présentent des axes principaux décalés selon une direction.

Concernant le type de sertissage de la pierre interne 32, 34, tout sertissage permettant d'obtenir une pierre interne 32, 34 est envisageable.

Le type de sertissage peut varier d'une pierre interne 32, 34 à l'autre.

Le nombre de pierres internes 32, 34 est également variable d'un mode de réalisation à l'autre.

Par exemple, un nombre de pierres internes est supérieur à 4.

Parmi les modes de réalisation obtenus par variation des paramètres précédents, il est intéressant de mentionner les cas particuliers suivants.

Par exemple, la pierre extérieure 30 est un diamant jaune, la première pierre interne 32 est de couleur rouge et la deuxième pierre interne 34 est de couleur bleue.

Une telle association de couleurs est recherchée en chromathérapie.

La figure 4 illustre un autre exemple avec deux pierres internes 32 et 34 uniquement, la première pierre interne 32 étant positionnée à 9 heures tandis que la deuxième pierre interne 34 est positionnée à 3 heures. La bague 10 est alors dépourvue de pierre externe.

Selon un autre exemple représenté à la figure 5, par rapport à la figure 4, la bague 10 comporte également une troisième pierre 36, la troisième pierre 36 étant positionnée à 6 heures.

Avantageusement, la première pierre interne 32 est de couleur rouge, la troisième pierre interne 36 est de couleur blanche et la deuxième pierre interne 34 est de couleur bleue.

Dans les deux cas précédents, il est à noter que les pierres internes 32, 34 et 36 sont espacées angulairement d'un même espacement angulaire : 180° pour le cas de la figure 4 et 90° pour le cas de la figure 5.

Dans le cas de la figure 6, ne formant pas partie de l'invention, les pierres internes 32, 34, 36 sont situées sur la face externe 14 et sont positionnées de sorte que la première pierre interne 32 soit à 2 h 45, la deuxième pierre interne 34 soit à 3 heures et la troisième pierre interne 36 soit à 3 h 15. Les pierres internes 32, 34, 36 sont destinées à être en contact avec doigt voisin du doigt portant la bague 10. Il est à noter que les pierres internes 32, 34 et 36 sont qualifiées par l'adjectif « interne » du fait que, dans la position de port, les pierres internes 32, 34 et 36 sont masquées pour un observateur extérieur par le doigt voisin du doigt portant la bague 10. Ce masquage justifie que les pierres internes 32, 34 et 36 sont invisibles pour un observateur extérieur en position de port. Toutefois, les pierres internes 32, 34 et 36 sont visibles si les doigts sont maintenus écartés.

Avantageusement, la première pierre interne 32 est de couleur rouge, la troisième pierre interne 36 est de couleur blanche et la deuxième pierre interne 34 est de couleur bleue.

En variante, les pierres internes 32, 34, 36 sont situées sur la face externe 14 et sont positionnées de sorte que la première pierre interne 32 soit à 8 h 45, la deuxième pierre interne 34 soit à 9 heures et la troisième pierre interne 36 soit à 9 h 15.

Par ailleurs, ce qui vient d'être décrit dans le cas d'une bague 10 est transposable pour d'autres types de bijou. Ainsi, de manière générale, il est proposé un bijou destiné à un porteur pour lequel il est défini une position de port, le bijou comportant une pierre (pierres internes 32 et 34 pour le cas de la bague 10) sertie, la pierre sertie étant en contact avec la peau du porteur et invisible pour un observateur regardant le porteur lorsque le bijou est dans la position de port.

Plusieurs exemples d'autres bijoux sont décrits dans ce qui suit.

Selon un autre exemple, le bijou est un bracelet.

Chaque pierre interne est en contact le poignet du porteur.

En variante, le bracelet est en contact avec la cheville du porteur. Dans un tel cas, le bijou est qualifié de « bijou de pied ».

Selon encore un autre exemple, le bijou est un collier.

Chaque pierre interne est en contact le cou du porteur.

En variante, le bijou est un pendentif porté sur un collier.

Chaque pierre interne est en contact le cou ou le bas de la gorge du porteur.

Selon un autre mode de réalisation, le bijou est une boucle d'oreille

Il est également proposé un ensemble de bijoux comportant un ou plusieurs bijoux tels que présentés précédemment.

Dans tous les modes de réalisation présentés, le bijou proposé est un bijou permettant de pratiquer la lithothérapie tout en garantissant la sécurité du porteur du bijou.

L'invention correspond à toutes combinaisons techniquement possibles des modes de réalisation selon les revendications.

## Revendications

1. Bijou (10) présentant une face interne (16) et une face externe (14), le bijou (10) étant destiné à un porteur pour lequel il est défini une position de port, le bijou (10) comportant au moins une première pierre (32, 34, 36) sertie sur la face interne (16) et en contact avec la peau du porteur,
**caractérisé en ce que** chaque première pierre sertie (32, 34, 36) est invisible pour un observateur regardant le porteur lorsque le bijou (10) est dans la position de port,
et **en ce qu'**il est défini une distance de dépassement par rapport à la face interne (16) pour chaque première pierre (32, 34, 36), la distance de dépassement étant comprise entre 100 µm et 300 µm.

2. Bijou selon la revendication 1, dans lequel le bijou (10) comporte au moins une deuxième pierre (30) sertie sur la face externe (14), chaque deuxième pierre (30) étant visible pour un observateur regardant le porteur lorsque le bijou (10) est dans la position de port.

3. Bijou selon l'une quelconque des revendications 1 à 2, dans lequel le bijou (10) comporte au moins deux premières pierres ayant une nature ou une couleur différente.

4. Bijou selon l'une quelconque des revendications 1 à 3, dans lequel le bijou (10) comporte trois premières pierres serties (32, 34, 36), les pierres serties (32, 34, 36) étant espacées angulairement d'un même espacement angulaire.

5. Bijou selon l'une quelconque des revendications 1 à 4, dans lequel le bijou (10) est choisi dans le groupe constitué de :
- une bague,
- un collier,
- un pendentif,
- une boucle d'oreille, et
- un bracelet.

6. Ensemble de bijoux comportant au moins un bijou (10) selon l'une quelconque des revendications 1 à 5.

7. Procédé de fabrication d'un bijou (10) présentant une face interne et une face externe, le bijou (10) étant destiné à un porteur pour lequel il est défini une position de port comportant les étapes suivantes :
- fourniture d'au moins une première pierre (32, 34, 36) sertie sur la face interne (16), et
- sertissage de chaque première pierre sertie (32, 34, 36) pour que chaque première pierre sertie (32, 34, 36) en contact avec la peau du porteur soit invisible pour un observateur regardant le porteur lorsque le bijou (10) est dans la position de port et, une distance de dépassement par rapport à la face interne (16) étant définie pour chaque première pierre (32, 33, 36), la distance de dépassement étant comprise entre 100 µm et 300 µm .

8. Procédé selon la revendication 7, le procédé comportant, en outre, préalablement une étape de fourniture d'un bijou (10) dépourvu de première pierre sertie (32, 34, 36), le procédé de fabrication étant alors un procédé de transformation du bijou (10) fourni pour obtenir un bijou (10) destiné à un porteur pour lequel il est défini une position de port, le bijou (10) comportant au moins une première pierre (32, 34, 36) sertie, chaque première pierre sertie (32, 34, 36) étant en contact avec la peau du porteur et étant invisible pour un observateur regardant le porteur lorsque le bijou (10) est dans la position de port.

## Patentansprüche

1. Schmuckstück (10), das eine Innenseite (16) und eine Außenseite (14) aufweist, wobei das Schmuckstück (10) für einen Träger bestimmt ist, für den eine Trageposition definiert ist, wobei das Schmuckstück (10) mindestens einen ersten Stein (32, 34, 36) umfasst, der auf der Innenseite (16) eingefasst ist und mit der Haut des Trägers in Kontakt steht,
**dadurch gekennzeichnet, dass** jeder erste eingefasste Stein (32, 34, 36) für einen Betrachter, der den Träger ansieht, unsichtbar ist, wenn sich das Schmuckstück (10) in der Trageposition befindet,
und dadurch, dass für jeden ersten Stein (32, 34, 36) ein Überstand im Bezug zur Innenseite (16) definiert ist, wobei der Überstand zwischen 100 µm und 300 µm beträgt.

2. Schmuckstück nach Anspruch 1, wobei das Schmuckstück (10) mindestens einen zweiten Stein (30) umfasst, der auf der Außenseite (14) eingefasst ist, wobei jeder zweite Stein (30) für einen Betrachter, der den Träger ansieht, sichtbar ist, wenn sich das Schmuckstück (10) in der Trageposition befindet.

3. Schmuckstück nach einem der Ansprüche 1 bis 2, wobei das Schmuckstück (10) mindestens zwei erste Steine mit einer unterschiedlichen Beschaffenheit oder einer unterschiedlichen Farbe umfasst.

4. Schmuckstück nach einem der Ansprüche 1 bis 3, wobei das Schmuckstück (10) drei erste eingefasste Steine (32, 34, 36) umfasst, wobei die eingefassten Steine (32, 34, 36) winkelmäßig um den gleichen Winkelabstand beabstandet sind.

5. Schmuckstück nach einem der Ansprüche 1 bis 4, wobei das Schmuckstück (10) ausgewählt ist aus der Gruppe bestehend aus:
- einem Ring,
- einer Halskette,
- einem Anhänger,
- einem Ohrring und
- einem Armband.

6. Schmuckset, umfassend mindestens ein Schmuckstück (10) nach einem der Ansprüche 1 bis 5.

7. Verfahren zum Herstellen eines Schmuckstücks (10), das eine Innenseite und eine Außenseite aufweist, wobei das Schmuckstück (10) für einen Träger bestimmt ist, für den eine Trageposition definiert ist, umfassend die folgenden Schritte:
- Bereitstellen mindestens eines ersten Steins (32, 34, 36), der auf der Innenseite (16) eingefasst ist, und
- Einfassen jedes ersten eingefassten Steins (32, 34, 36), so dass jeder erste eingefasste Stein (32, 34, 36), der in Kontakt mit der Haut des Trägers ist, für einen Betrachter, der den Träger ansieht, unsichtbar ist, wenn sich das Schmuckstück (10) in der Trageposition befindet, und ein Überstand im Bezug zur Innenseite (16) für jeden ersten Stein (32, 33, 36) definiert ist, wobei der Überstand zwischen 100 µm und 300 µm beträgt.

8. Verfahren nach Anspruch 7, wobei das Verfahren ferner zuvor einen Schritt des Bereitstellens eines Schmuckstücks (10) ohne ersten eingefassten Stein (32, 34, 36) umfasst, wobei das Herstellungsverfahren dann ein Verfahren zum Umwandeln des bereitgestellten Schmuckstücks (10) ist, um ein Schmuckstück (10) zu erhalten, das für einen Träger bestimmt ist, für den eine Trageposition definiert ist, wobei das Schmuckstück (10) mindestens einen ersten eingefassten Stein (32, 34, 36) umfasst, wobei jeder erste eingefasste Stein (32, 34, 36) mit der Haut des Trägers in Kontakt steht und für einen Betrachter, der den Träger ansieht, unsichtbar ist, wenn das Schmuckstück (10) sich in der Trageposition befindet.

## Claims

1. A jewel (10) having an inner face (16) and an outer face (14), the jewel (10) being intended for a wearer for whom a wearing position is defined, the jewel (10) including at least one first stone (32, 34, 36) set to the inner face (16) and in contact with the wearer's skin, **characterised in that** each first set stone (32, 34, 36) is invisible to an observer looking at the wearer when the jewel (10) is in the wearing position,
and **in that** a protruding distance is defined relative to the inner face (16) for each first stone (32, 34, 36), the protruding distance being of between 100 µm and 300 µm.

2. The jewel according to claim 1, wherein the jewel (10) includes at least one second stone (30) set to the outer face (14), each second stone (30) being visible to an observer looking at the wearer when the jewel (10) is in the wearing position.

3. The jewel according to any of claims 1 to 2, wherein the jewel (10) includes at least two first stones having a different nature or colour.

4. The jewel according to any of claims 1 to 3, wherein the jewel (10) includes three first set stones (32, 34, 36), the set stones (32, 34, 36) being angularly spaced apart by a same angular spacing.

5. The jewel according to any of claims 1 to 4, wherein the jewel (10) is selected from the group consisting of:
- a ring,
- a necklace,
- a pendant,
- an earring, and
- a bracelet.

6. A set of jewels including at least one jewel (10) according to any of claims 1 to 5.

7. A method for manufacturing a jewel (10) having an inner face and an outer face, the jewel (10) being intended for a wearer for whom a wearing position is defined including the following steps:
- providing at least one first stone (32, 34, 36) set to the inner face (16), and
- setting each first set stone (32, 34, 36) so that each first set stone (32, 34, 36) in contact with the wearer's skin is invisible to an observer looking at the wearer when the jewel (10) is in the wearing position and, a protruding distance relative to the inner face (16) being defined for each first stone (32, 33, 36), the protruding distance being of between 100 µm and 300 pm.

8. The method according to claim 7, the method further previously including a step of providing a jewel (10) devoid of a first set stone (32, 34, 36), the manufacturing method then being a method for transforming the jewel (10) provided to obtain a jewel (10) intended for a wearer for whom a wearing position is defined, the jewel (10) including at least one first set stone (32, 34, 36), each first set stone (32, 34, 36) being in contact with the wearer's skin and being invisible to an observer looking at the wearer when the jewel (10) is in the wearing position.
